# EUROPÄISCHE PATENTSCHRIFT

(11) **EP 1 090 403 B1**
(45) Veröffentlichungstag und Bekanntmachung des Hinweises auf die Patenterteilung: **07.09.2005**
(21) Anmeldenummer: 00938500.6
(22) Anmeldetag: 20.04.2000
(51) Int. Cl.: H01H 3/14

(54) **SCHALTMATTE ALS SICHERHEITSVORRICHTUNG**
SWITCHING MAT USED AS A PROTECTIVE DEVICE
NATTE DE COMMUTATION S'UTILISANT COMME DISPOSITIF DE SECURITE

(30) Priorität: 24.04.1999 DE 19918747
(43) Veröffentlichungstag der Anmeldung: 11.04.2001
(73) Patentinhaber: Haake, André, 48703 Stadtlohn (DE); Haake, Oliver, 46354 Südlohn (DE); Haake, Patrick, 48691 Vreden (DE)
(72) Erfinder: Haake, André, 48703 Stadtlohn (DE); Haake, Oliver, 46354 Südlohn (DE); Haake, Patrick, 48691 Vreden (DE)
(74) Vertreter: Habbel, Hans-Georg
(86) Internationale Anmeldenummer: PCT/DE2000/001257
(87) Internationale Veröffentlichungsnummer: WO 2000/065620

(56) Entgegenhaltungen:
- EP-A- 0 421 048
- DE-A- 3 821 305
- DE-U- 9 312 840
- US-A- 3 721 784

## Beschreibung

Die Erfindung bezieht sich auf eine Schaltmatte als Sicherheitsvorrichtung gemäß dem Oberbegriff des Hauptanspruches.

In der EP 0 421 048 A1 wird eine Sicherheitsleiste beschrieben, die als Schaltmatte benutzt werden soll, wobei eine Vielzahl von Kontaktelementen und Keilelementen vorgesehen sind, die durch eine Expanderschnur aufeinanderzu gezogen werden, wobei die Keilelemente als Keilplatten, die Kontaktelemente als Kontaktplatten ausgebildet sind und wobei im schaltbereiten Zustand die Expanderschnur in den Kontaktplatten und in den Keilplatten in unterschiedlicher Höhe liegt. Durch diese Anordnung wird eine Schaltmatte geschaffen, die sich über einen relativ großen Bereich erstrecken kann, die problemlos von Fahrzeugen überfahren werden kann, die aber schon bei geringer Belastung entsprechende Schaltkontakte auslöst.

Diese Schaltmatte kennzeichnet sich also dadurch, daß die Schaltelemente über einen großen Flächenbereich durch die Expanderschnur verbunden sind und daß die Schaltelemente nicht als voneinander unabhängige, einzelne Sicherheitsschalter ausgebildet sind, sondern diese Schaltmatte ist letztlich ein einziger Sicherheitsschalter mit dem Nachteil, daß ein Fehler in der ganzen Matte die ganze Matte unbrauchbar macht und diese Funktionsuntüchtigkeit letztlich schwer zu bemerken ist.

Weiterhin ist eine leichte Anpassung der in der EP 0 421 048 A1 beschriebenen Schaltmatte an in der Praxis häufig vorkommende, sehr unterschiedliche geometrische Formen nicht möglich.

Demgegenüber wird in der DE 43 19 386 C1 ein Sicherheitsschalter vorgeschlagen, bei dessen Betätigung z. B. ein Ruhestrom unterbrochen wird oder in sonstiger Weise ein elektrischer Schaltkreis geschaltet wird, wobei zur Durchführung der Schaltleistung nur ein ganz geringer Schaltweg erforderlich ist.

Auch in der DE 93 12 840 U wird eine Schaltmatte beschrieben, die aus einer Bodenplatte, einer Vielzahl von Schaltelementen und einer betretbare Matte besteht. Die Schaltmatte ist einteilig und geschlossen ausgebildet. Sie bildet als "Ganzes" eine Einheit, und alle Schalter liegen in dieser Einheit und werden durch die Bodenplatte, die begehbare Matte mit einem Seitenrand abgedichtet und damit gegen Umwelteinflüsse geschützt. Die Schaltmatte ist dabei mit Schließer- und Öffnerkontakten ausgebildet, wobei diese Schließer- und Öffnerkontakte jeweils für sich einen separaten Stromkreis bilden. Auch diese Matte ist nicht an häufige vorkommende, sehr unterschiedliche geometrische Formen anpaßbar.

Der Erfindung liegt demgegenüber die Aufgabe zugrunde, eine Schaltmatte zu schaffen, die Sicherheitsschalter aufweist, die je eine Einheit für sich bilden, wobei nunmehr diese Sicherheitsschalter miteinander verbunden werden können, so daß damit Anpassungen an die unterschiedlichsten geometrischen Formen, bei denen die Sicherheitsmatte eingesetzt werden soll, möglich ist.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt wird vorgeschlagen, daß eine Mehrzahl von einzelnen, eine Einheit für sich bildende Sicherheitsschalter miteinander verbindbar sind, wobei z. B. diese einzelnen Sicherheitsschalter nunmehr miteinander z. B. verclipst werden können, so daß dadurch der Aufbau einer Schaltmatte möglich ist, die eine beliebige geometrische Form aufweist. Hierbei kann auch so vorgegangen werden, daß beispielsweise die einzelnen, eine Einheit für sich bildenden Sicherheitsschalter in einer plattenförmigen Matte angeordnet werden, die wenigstens einen Oberbelag und einen Unterbelag aufweist, wobei diese Matte dann an die gewünschte geometrische Form angepaßt ist. In dieser Matte können dann Bereiche vorgesehen sein, die von Sicherheitsschaltern frei sind.

Die Sicherheitsschalter können als Öffnerkontakt oder Schließerkontakt ausgebildet sein, wobei auch Kombinationen dieser beiden Schalterausbildungen möglich sind.

Möglich ist auch eine Mehrkanaligkeit, so z. B. daß zwei geschlossene Stromkreise vorgesehen sind, die getrennt werden.

Ein Ausführungsbeispiel der Erfindung wird nachfolgend anhand der Zeichnung erläutert. Die Zeichnung zeigt dabei in
- Fig. 1: eine Anordnung von Sicherheitsschaltern, einmal mit geschlosenem Kontakt, zum anderen mit geöffnetem Kontakt, wobei die einzelnen Sicherheitsschalter in einer Matte angeordnet sind, in
- Fig. 2: die Kombination von Sicherheitsschaltern.

In Fig. 1 sind mit 1 und 2 zwei Sicherheitsschalter bezeichnet, die innerhalb einer Matte angeordnet sind, wobei die Matte mindestens aus einem Oberbelag 3 und einem Unterbelag 4 gebildet wird. Die Schalter 1 und 2 sind gegen die Rückstellkraft von Federelementen 5 und 6 bei Belastung bewegbar. In den Gehäusen 7 und 8 der Schalter 1 und 2 sind elektrische Kontakte 9 und 10 vorgesehen, die mit elektrischen Kontakten 9a und 10a zusammenwirken, die in den Druckpilzen 11 und 12 vorgesehen sind. Die elektrische Leitung innerhalb der Druckpilze 11 und 12 ist mit 14 und 15 bezeichnet.

Weiterhin sind zur Verdeutlichung die elektrischen Zuleitungen 16 und 17 für einen Stromkreis I bzw. 26 und 27 für einen Stromkreis II eingezeichnet.

Im unteren Teil der Fig. 1 ist die Stellung dargestellt, in der nunmehr die Druckpilze 11, 12 durch Belastung nach unten gedrückt sind, wodurch die Kontakte 10 und 10a bzw. 9 und 9a unterbrochen werden und der Schaltkontakt ausgelöst wird.

In Fig. 2 ist erkennbar, daß verschieden ausgebildete Sicherheitsschalter miteinander verbunden werden können, wobei insbesondere ein Sicherheitsschalter 18 abweichend von der rechteckigen Form der drei anderen Sicherheitsschalter dargestellt ist, um zu verdeutlichen, daß dadurch Anpassungen möglich werden. Durch die Leitungen 26 und 27 wird ein zweiter Stromkreis gebildet.

In der Zeichnung nicht dargestellt ist, daß die einzelnen Sicherheitsschalter miteinander fest verbunden werden können, beispielsweise miteinander verclipst werden können, so daß dann, wenn die Sicherheitsschalter innerhalb einer durch den Oberbelag 3 und den Unterbelag 4 gebildeten Matte angeordnet sind, ein Verschieben der Sicherheitsschalter nicht möglich wird, wodurch sonst ggf. Räume entstehen könnten, die nicht durch Sicherheitsschalter abgedeckt sind.

## Patentansprüche

1. Druckempfindliche Schalteinrichtung in Form einer flachbauenden Schaltmatte, **gekennzeichnet durch** mindestens einen Sicherheitsschalter, der mit beliebig vielen weiteren Sicherheitsschaltern verbindbar ist und eine wählbare, flachbauende Geometrie ermöglicht, wobei jeder dieser Sicherheitsschalter unabhängig voneinander schaltbar ist.

2. Druckempfindliche Schalteinrichtung nach Anspruch 1, **dadurch gekennzeichnet, daß** die miteinander verbundenen Sicherheitsschalter innerhalb von mindestens einem Oberbelag und einem Unterbelag aufweisenden, plattenförmigen Matten ange-ordnet sind.

3. Druckempfindliche Schalteinrichtung nach Anspruch 1 oder 2, **dadurch gekennzeichnet, daß** die Sicherheitsschalter als Öffnerkontakt ausgebildet sind.

4. Druckempfindliche Schalteinrichtung nach Anspruch 1 oder 2, **dadurch gekennzeichnet, daß** die Sicherheitsschalter als Schließerkontakt ausgebildet sind.

5. Druckempfindliche Schalteinrichtung nach einem oder mehreren der vorhergehenden Ansprüche, **dadurch gekennzeichnet, daß** die Sicherheitsschalter als Öffner- und Schließerkontakt ausgebildet sind.

6. Druckempfindliche Schalteinrichtung nach einem der vorhergehenden Ansprüche, **dadurch gekennzeichnet, daß** sowohl die Sicherheitsschalter wie auch die plattenförmige Matte unterschiedliche geometrische Form aufweisen.

## Claims

1. Pressure-sensitive switching device in form of a flat switching mat, **characterised by** at least one safety switch which can be connected with any number of other safety switches and which permits selection of a flat geometry, each of these safety switches being capable of switching independently of the others.

2. Pressure-sensitive switching device according to claim 1, **characterised in that** the interconnected safety switches are arranged within panel-shaped mats having at least one upper covering and one lower covering.

3. Pressure-sensitive switching device according to claim 1 or claim 2, **characterised in that** the safety switches are formed as break contacts.

4. Pressure-sensitive switching device according to claim 1 or claim 2, **characterised in that** the safety switches are formed as make contacts.

5. Pressure-sensitive switching device according to one or more of the above claims, **characterised in that** the safety switches are formed as make and break contacts.

6. Pressure-sensitive switching device according to one of the above claims, **characterised in that** both the safety switches and the panel-shaped mat have a different geometrical shape.

## Revendications

1. Dispositif de commutation sensible à la pression, sous la forme d'une natte de commutation peu épaisse, **caractérisé par** au moins un interrupteur de sécurité reliable à un nombre quelconque d'interrupteurs de sécurité supplémentaires, et permettant de choisir une géométrie peu épaisse, sachant que chacun de ces interrupteurs de sécurité est commutable indépendamment des autres.

2. Dispositif de commutation sensible à la pression selon la revendication 1, **caractérisé en ce que** les commutateurs de sécurité reliés entre eux sont agencés à l'intérieur de nattes en formes de plaques présentant au moins une garniture supérieure et une garniture inférieure.

3. Dispositif de commutation sensible à la pression selon la revendication 1 ou 2, **caractérisé en ce que** les commutateurs de sécurité sont configurés en contact de repos.

4. Dispositif de commutation sensible à la pression selon la revendication 1 ou 2, **caractérisé en ce que** les commutateurs de sécurité sont configurés en contact de travail.

5. Dispositif de commutation sensible à la pression selon l'une ou plusieurs des revendications précédentes, **caractérisé en ce que** les commutateurs de sécurité sont configurés en contact de repos et contact de travail.

6. Dispositif de commutation sensible à la pression selon l'une des revendications précédentes, **caractérisé en ce qu****'**autant les commutateurs de sécurité que la natte en forme de plaque présentent des géométries différentes.
